# EUROPÄISCHE PATENTSCHRIFT

(11) **EP 1 627 823 B1**
(45) Veröffentlichungstag und Bekanntmachung des Hinweises auf die Patenterteilung: **12.03.2008**
(21) Anmeldenummer: 05017175.0
(22) Anmeldetag: 06.08.2005
(51) Int. Cl.: B65D 77/06

(54) **Flüssigkeitsbehälter aus Kunststoff**
Liquid container made of plastic
Récipient à liquides en matière plastique

(30) Priorität: 14.08.2004 DE 102004039482
(43) Veröffentlichungstag der Anmeldung: 22.02.2006
(73) Patentinhaber: PROTECHNA S.A., 1701 Fribourg (CH)
(72) Erfinder: Schütz, Udo, 56242 Selters / Westerwald (DE)
(74) Vertreter: Pürckhauer, Rolf

(56) Entgegenhaltungen:
- DE-A1- 4 001 124
- DE-A1- 10 215 023
- DE-A1- 19 920 011
- DE-B3- 10 301 517
- DE-U1- 29 613 553

## Beschreibung

Die Erfindung betrifft Flüssigkeitsbehälter aus Kunststoff, der als quaderförmiger oder kubischer Behälter mit vier Seitenwänden, einem oberen Boden mit einem verschließbaren Einfüllstutzen, einem unteren Boden sowie einem am unteren Abschnitt einer Seitenwand angeformten Auslaufstutzen zum Anschluß einer Entnahmearmatur ausgebildet ist.

Beim Transport von Flüssigkeiten in aus der DE 103 01 517 B3 bekannten Flüssigkeitsbehältern dieser Gattung, die in Palettenbehältern als Innenbehälter eingesetzt werden, unterliegen die Seitenwände sowie der obere und der untere Boden des Behälters wechselnden Innendruckbeanspruchungen aufgrund von Schwallschwingungen der in dem Innenbehälter befindlichen Flüssigkeit, die durch das Anfahren, Beschleunigen und Abbremsen des Transportfahrzeugs und durch vom Fahrwerk übertragene Fahrschwingungen ausgelöst werden. Insbesondere die vier oberen Eckbereiche des Innenbehälters, in denen jeweils die abgerundete vertikale Verbindungskante von zwei angrenzenden Seitenwänden und die beiden abgerundeten horizontalen Verbindungskanten zwischen dem oberen Boden und den angrenzenden Seitenwänden zusammenlaufen, unterliegen hohen Belastungen, da sich in den Eckbereichen die auf die Seitenwände und den Oberboden wirkenden Innendruckkräfte überlagern. Augrund der wechselnden Innendruckbeanspruchung und der dadurch ausgelösten Schwingbewegung der Seitenwände und des Oberbodens des Behälters besteht insbesondere in den oberen Eckbereichen des Kunststoffbehälters die Gefahr, daß Risse auftreten, durch die Leckflüssigkeit aus dem Behälter austreten kann, so daß die Transportsicherheit des Flüssigkeitsbehälters nicht mehr gewährleistet ist.

Die DE 40 01 124 A1 beschreibt einen gattungsgemäßen Flüssigkeitsbehälter aus Kunststoff, der als Innenbehälter für Palettenbehälter verwendet wird. Der Behälter besitzt nach außen konvex verrundete Kanten, die im Bereich des Zusammenlaufens der oberen verrundeten Kanten durch Vertiefungen ersetzt sind, die die beim Transport und bei der Manipulation sowie bei einem Fall aus großer Höhe auftretenden Beanspruchungen durch elastische Verformungen aufnehmen und folglich einen Bruch der Behälterwand verhindern sollen.

Ein weiterer aus der DE 102 15 023 A1 bekannter Kunststoffbehälter der gattungsgemäßen Art weist Versteifungssicken auf, die sich über die Seitenwände bis in die oberen und unteren Eckbereiche des Behälters erstrecken.

Der Erfindung liegt die Aufgabe zugrunde, die Transportsicherheit des gattungsgemäßen Flüssigkeitsbehälters zu verbessern.

Diese Aufgabe wird erfindungsgemäß gelöst durch einen Flüssigkeitsbehälter mit den Merkmalen des Patentanspruchs.

Durch die erfindungsgemäße Ausbildung von Einformungen in den oberen Eckbereichen zwischen den Seitenwänden und dem oberen Boden und gegebenenfalls in den unteren Eckbereichen zwischen den Seitenwänden und dem unteren Boden des gattungsgemäßen Flüssigkeitsbehälters werden die Eckbereiche des Behälters versteift und von den auf die Seitenwände und den oberen Boden beim Transport von Flüssigkeiten wirkenden dynamischen Innendruckbeanspruchungen entkoppelt. Auf diese Weise wird eine Rißbildung in den Eckbereichen des Behälters vermieden.

Die Erfindung ist nachstehend anhand von Zeichnungsfiguren erläutert, die folgendes darstellen:
- Fig. 1: eine perspektivische Darstellung eines Transport- und Lagerbehälters für Flüssigkeiten,
- Fig. 2: eine perspektivische Darstellung einer ersten Ausführungsform des Innenbehälters des Transport- und Lagerbehälters nach Fig. 1,
- Fig. 3: einen Teilquerschnitt des Innenbehälters nach Linie III-III der Fig. 2 in vergrößerter Darstellung und
- Fig. 4: eine perspektivische Darstellung einer zweiten Ausführungsform des Innenbehälters für den Transport- und Lagerbehälter nach Fig. 1.

Der als Ein- und Mehrwegbehälter verwendete Transport- und Lagerbehälter 1 für Flüssigkeiten weist als Hauptbauteile einen austauschbaren, quaderförmigen Innenbehälter 2 aus Kunststoff auf mit vier Seitenwänden 3-6, einem als Ablaufboden ausgebildeten unteren Boden 7 und einem oberen Boden 8, einem am oberen Boden 8 angeformten, mit einem Deckel 10 verschließbaren Einfüllstutzen 9 und einem am unteren Abschnitt einer Seitenwand 3 angeformten Auslaufstutzen 11 zum Anschluß einer Entnahmearmatur 12, ferner einen äußeren Gitterkorb 13 aus sich kreuzenden horizontalen und vertikalen Gitterstäben 14, 15 aus Metall zur Aufnahme des Innenbehälters 2, wobei die Enden 16, 17 der vertikalen Gitterstäbe 15 an einem unteren und einem oberen umlaufenden Randprofil 18, 19 des Gittermantel 13 angeschweißt sind, sowie ein palettenartiges Untergestell 20 mit euronormgerechten Längen- und Breitenabmessungen. Der Innenbehälter 2 steht mit dem unteren Boden 7 auf dem diesem angepaßten Boden 22 des Untergestells 20.

Der Boden 22 des zur Handhabung mittels Hubstapler, Regalbediengerät und dergleichen Transportmitteln eingerichteten Untergestells 20 ruht auf vier Eckfüßen 23-26, einem hinteren Mittelfuß 27, einem vorderen, aus dem Boden 22 ausgeformten Mittelfuß 28, der unterhalb der Entnahmearmatur 12 des Transportbehälters 1 angeordnet ist, sowie auf zwei seitlichen Mittelfüßen 29, 30, die durch die äußeren Enden eines brückenartigen Versteifungsblechs für den Boden 22 gebildet werden.

Die vertikalen verbindungskanten 32-35 zwischen den Seitenwänden 3-6 sowie die horizontalen Verbindungskanten 36-39 zwischen dem oberen Boden 8 und den vier Seitenwänden 3-6 und die horizontalen Verbindungskanten 40-43 zwischen dem unteren Boden 7 und den vier Seitenwänden 3-6 des Innenbehälters 2 sind gerundet, und die vier oberen Eckbereiche 44-47 zwischen den Seitenwänden 3-6 und dem oberen Boden 8 sowie die vier unteren Eckbereiche 48-51 zwischen den Seitenwänden 3-6 und dem unteren Boden 7 des Innenbehälters 2 sind kugelsegmentförmig ausgebildet.

Bei dem in Fig. 2 dargestellten Innenbehälter 2 des Transport- und Lagerbehälters 1 für Flüssigkeiten sind die vier oberen Eckbereiche 44-47 jeweils durch drei stufenförmige Einformungen 52 versteift, die konzentrisch zum Zentrum 53 der Eckbereiche und mit gegenseitigem Abstand angeordnet sind. Die drei Einformungen 52 eines Ecksbereiches 44-47 verlaufen sekantenartig durch die abgerundeten Ecken 54-56 der an den Eckbereich angrenzenden beiden seitlichen Wandflächen 3a, 4a und der angrenzenden Oberbodenfläche 8a des Innenbehälters 2.

Bei einer weiteren in Fig. 4 dargestellten Ausführungsform des Innenbehälters 2 des Transport- und Lagerbehälters 1 sind die vier oberen Eckbereiche 44-47 jeweils durch eine konzentrisch zu deren Zentrum 53 ausgebildete Ringsicke 57 versteift.

Abweichend von den beiden vorbeschriebenen Ausführungsformen des Innenbehälters 2 kann dieser zusätzlich durch stufenförmige Einformungen 52 oder Ringsicken 57 in den unteren Eckbereichen 48-51 versteift werden.

Der mit versteiften Eckbereichen 44-47 ausgestattete Innenbehälter 2 des Transport- und Lagerbehälters 1 für Flüssigkeiten wird durch Blasformen eines extrudierten schlauchförmigen Vorformlings aus Kunststoff in einer Blasform hergestellt.

## Patentansprüche

1. Flüssigkeitsbehälter aus Kunststoff, der als quaderförmiger oder kubischer Behälter (2) mit vier Seitenwänden (3-6), einem oberen Boden (8) mit einem Einfüllstutzen (9), einem unteren Boden (7) sowie einem am unteren Abschnitt einer Seitenwand (3) angeformten Auslaufstutzen (11) zum Anschluss einer Entnahmearmatur (12) ausgebildet ist, **dadurch gekennzeichnet, dass** die oberen Eckbereiche (44-47) zwischen den Seitenwänden (3-6) und dem oberen Boden (8) des Flüssigkeitsbehälters (2) und/oder die unteren Eckbereiche (48-51) zwischen den Seitenwänden (3-6) und dem unteren Boden (7) des Behälters (2) Kugelsegmentförmig ausgebildet sind und jeweils drei konzentrisch zum Zentrum (53) der Eckbereiche (44-47) und mit gegenseitigem Abstand ausgebildete stufenförmige oder sickenförmige Einformungen (52) aufweisen, die sekantenartig **durch** die abgerundeten Ecken (54-56) der jeweils an einen Eckbereich (44-47) angrenzenden beiden seitlichen Wandflächen (3a,4a) und der angrenzenden Oberbodenbeziehungsweise Unterbodenfläche (8a) des Behälters (2) verlaufen, oder dass in den Eckbereichen (44-47) des Behälters (2) eine Ringsicke (57) konzentrisch zum Zentrum (53) der Kugelsegmentförmig ausgebildeten Eckbereiche ausgebildet ist

## Claims

1. Liquid container made of plastic material which is configured as a cuboid or cubic container (2) having four side walls (3-6), an upper base (8) with a filler connection piece (9), a lower base (7) and a discharge connection piece (11) which is moulded on the lower portion of a side wall (3) for connection of an emptying fitting (12), **characterised in that** the upper corner regions (44 - 47) between the side walls (3 - 6) and the upper base (8) of the liquid container (2) and/or the lower corner regions (48 - 51) between the side walls (3 - 6) and the lower base (7) of the container (2) have a spherical segment-shaped configuration, and have respectively three stepped or bead-shaped mouldings (52) which are configured concentrically relative to the centre (53) of the corner regions (44 - 47) and at a mutual spacing, said mouldings extending secant-like through the rounded corners (54 - 56) of the two lateral wall surfaces (3a, 4a), which are respectively adjacent to one corner region (44 - 47), and of the adjacent upper base or lower base surface (8a) of the container (2), or **in that**, in the corner regions (44 - 47) of the container (2), an annular bead (57) is configured concentrically relative to the centre (53) of the corner regions which have a spherical segment-shaped configuration.

## Revendications

1. Cuve à liquide en matière plastique qui est constituée sous la forme d'une cuve parallélépipédique ou cubique ayant quatre parois (3 à 6) latérales, un plateau (8) supérieur ayant une tubulure (9) de remplissage, un plateau (7) inférieur, ainsi qu'une tubulure (11) d'évacuation formée sur une partie inférieure d'une paroi (3) latérale pour le raccordement d'un robinet (12) de prélèvement, **caractérisée en ce que** les parties (44 à 47) supérieures de coin entre les parois (3 à 6) latérales et le plateau (8) supérieur de la cuve (2) à liquide et/ou les parties (48 à 51) inférieures de coin entre les parois (3 à 6) latérales et le plateau (7) inférieur de la cuve (2) sont en forme de segment de cercle et ont respectivement trois déformations (52) en forme d'épaulement ou de moulure concentriquement au centre (53) des parties (44 à 47) de coin et constituées en étant distantes mutuellement, qui s'étendent à la manière de sécantes à travers les coins (54 à 56) arrondis des deux surfaces (3a, 4a) de paroi latérales adjacentes à une partie (44 à 47) de coin et de la surface (8a) voisine du plateau supérieur ou du plateau inférieur de la cuve (2) ou **en ce qu'**il est formé dans les parties (44 à 47) de coin de la cuve (2) une moulure (57) annulaire concentriquement au centre (53) des parties de coin en forme de segment de cercle.
